# EUROPÄISCHE PATENTSCHRIFT

(11) **EP 1 898 004 B1**
(45) Veröffentlichungstag und Bekanntmachung des Hinweises auf die Patenterteilung: **11.07.2012**
(21) Anmeldenummer: 07016715.0
(22) Anmeldetag: 27.08.2007
(51) Int. Cl.: E02D 29/02

(54) **Drahtkorb und aus Drahtkörben erstellte Lärmschutzwand**
Gravel filled wire mesh for use in sound absorbing walls
Gabion pour un mur d'adsorption des bruits

(30) Priorität: 28.08.2006 DE 202006013627 U
(43) Veröffentlichungstag der Anmeldung: 12.03.2008
(73) Patentinhaber: Rothfuss, Thomas, 71735 Eberdingen (DE)
(72) Erfinder: Beckert, Manfred, 75417 Mühlacker (DE); Höpfer, Hans, 71263 Weil der Stadt (DE)
(74) Vertreter: Jackisch-Kohl, Anna-Katharina

(56) Entgegenhaltungen:
- DE-U1- 20 304 547
- DE-U1-202005 016 556
- DE-U1-202006 003 050
- JP-A- 2003 342 957

## Beschreibung

Die Erfindung betrifft einen Drahtkorb nach dem Oberbegriff des Anspruches 1 bzw. 17 sowie eine aus Drahtkörben erstellte Lärmschutzwand nach dem Oberbegriff des Anspruches 23.

Es sind Drahtkörbe bekannt, mit denen eine Lärmschutzwand erstellt wird. Als schalldämmende Schicht werden Steine verwendet, die an der Sichtseite oder mit Abstand von der Sichtseite in den Drahtkörben vorgesehen sind. Mit diesen Steinen wird bereits eine gute Schalldämmung erreicht. Sind allerdings hohe Schalldämmwerte gefordert, dann können diese durch die Steinfüllung alleine nicht erreicht werden. Die Montage der Drahtkörbe und der Lärmschutzwand ist teilweise schwierig.

Ein Drahtkorb entsprechend dem Oberbegriff des Anspruch 1 ist aus DE 2006 00 3050 U bekannt.

Der Erfindung liegt die Aufgabe zugrunde, den gattungsgemäßen Drahtkorb und die gattungsgemäße Lärmschutzwand so auszubilden, daß mit ihnen in einfacher Weise optimale Schalldämmwerte erreicht werden können.

Diese Aufgabe wird beim gattungsgemäßen Drahtkorb erfindungsgemäß mit den kennzeichnenden Merkmalen des Anspruches 1 bzw. 17 und bei der gattungsgemäßen Lärmschutzwand erfindungsgemäß mit den kennzeichnenden Merkmalen des Anspruches 23 gelöst.

Beim erfindungsgemäßen Drahtkorb nach Anspruch 1 wird die schalldämmende Schicht durch das in der Kammer vorgesehene Distanzteil abgestützt. Dadurch ist es möglich, zunächst die Schalldämmschicht im Drahtkorb vorzusehen. Das Distanzteil verhindert dabei, dass die die Schalldämmschicht begrenzende Wand ausbaucht. Nach der Herstellung der Schalldämmschicht kann die Kammer gefüllt werden, beispielsweise mit Steinen. Die schalldämmende Schicht wird vorteilhaft durch ein mit Sand gefülltes flexibles Behältnis gebildet. Diese schalldämmende Schicht weist dann keine horizontalen und/oder vertikalen Fugen auf und gewährleistet dadurch eine optimale Schalldämmung. Mit einem solchen Drahtkorb können Schalldämmwerte von deutlich mehr als 25 dB(A) problemlos erreicht werden. Der erfindungsgemäße Drahtkorb kann einfach und kostengünstig gefertigt werden.

Der Drahtkorb nach Anspruch 17 zeichnet sich dadurch aus, daß zumindest die eine Stirnwand mit der Einbuchtung versehen ist. Der Drahtkorb wird dadurch hervorragend versteift.

Bei der erfindungsgemäßen Lärmschutzwand bilden die Einbuchtungen nebeneinander liegender Drahtkörbe einen Aufnahmekanal, in den ein Sack oder ein anderes Behältnis eingesetzt und mit Sand oder dgl. verfüllt werden kann. Der Sack liegt an den Seitengittern der benachbarten Drahtkörbe an, wodurch ein einwandfreier vollständiger Verschluß der Trennfuge zwischen den nebeneinander liegenden Sandsäcken erreicht wird.

Die Drahtkörbe werden vorteilhaft mit Steinen und mit Sand gefüllt auf die Baustelle geliefert. Auf der Baustelle werden die Drahtkörbe nebeneinander zu einer Wand aufgestellt, wobei zwischen einander benachbarten Drahtkörben Aufnahmekanäle gebildet werden, in die jeweils ein weiterer Sack eingelegt und mit Sand gefüllt wird. Er legt sich im Aufnahmekanal an die Auswölbungen der Sandsäcke in den Aufnahmeräumen der Drahtkörbe an.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsbeispiele näher erläutert. Es zeigen
- Fig. 1: in explosiver Darstellung einen Teil eines Drahtkorbes,
- Fig. 2: den Drahtkorb gemäß Fig. 1 in Draufsicht,
- Fig. 3: in schematischer Darstellung eine aus den Drahtkörben gemäß Fig. 1 in monolithischer Bauweise zusammengesetzte Lärmschutzwand,
- Fig. 4: in vergrößerter Darstellung einen Schnitt längs der Linie A-A in Fig. 3,
- Fig. 5: zwei Drahtkörbe mit einer Zwischenlage vor dem Zusammenbau in schematischer Darstellung,
- Fig. 6: die Drahtkörbe gemäß Fig. 5 in zu einer Lärmschutzwand zusammengebauter Lage,
- Fig. 7: in Draufsicht einen erfindungsgemäßen Drahtkorb,
- Fig. 8: in perspektivischer Ansicht den Drahtkorb gemäß Fig. 7 mit unbefülltem Behältnis,
- Fig. 9: in perspektivischer und vergrößerter Darstellung zwei Distanzrohre des Drahtkorbes gemäß Fig. 7,
- Fig. 10: in vergrößerter Darstellung das eine Distanzrohr gemäß Fig. 9 mit einem Befestigungsteil in montierter Lage,
- Fig. 11: eine Darstellung entsprechend Fig. 10, jedoch mit noch nicht montiertem Befestigungsteil,
- Fig. 12: in perspektivischer Darstellung eine zweite Ausführungsform eines erfindungsgemäßen Drahtkorbes ohne das deckelseitige Drahtgitter,
- Fig. 13: mehrere zu einer Lärmschutzwand hintereinander angeordnete Drahtkörbe gemäß Fig. 12 in perspektivischer Darstellung,
- Fig. 14: in perspektivischer Darstellung zwei unterschiedlich große aufeinander gesetzte Drahtkörbe gemäß Fig. 12,
- Fig.en 15 und 16: die Drahtkörbe nach Fig. 14 in Ansicht gemäß Pfeil XV bzw. XVI.

Mit dem im folgenden beschriebenen Drahtkorb können Lärmschutzwände errichtet werden, mit denen sehr hohe Schalldämmwerte erzielbar sind. So können mit aus solchen Drahtkörben erstellte Lärmschutzwände einen Schalldämmwert von mehr als 25 dB(A) ohne weiteres aufweisen.

Der Drahtkorb wird aus einzelnen Drahtgittern zusammengesetzt. Wie aus Fig. 1 hervorgeht, hat der Drahtkorb einen Boden 1, der rechteckigen Umriß hat und an dessen Ränder einander gegenüberliegend zwei stirnseitige Drahtgitter 2, 3 sowie zwei Seitenwände 4 anschließen, von denen nur die eine Seitenwand dargestellt ist. Die Drahtgitter 2 bis 4 werden in bekannter Weise mit dem bodenseitigen Drahtgitter 1 verbunden. Die einzelnen Drahtgitter 1 bis 4 werden durch einander senkrecht kreuzende Gitterstäbe gebildet, deren freie Enden jeweils zu Laschen 5 gebogen sind. Durch sie werden stabförmige Schließen 27 (Fig. 2) gesteckt, welche die aneinanderstoßenden Drahtgitter miteinander verbinden. Da diese Befestigungstechnik bei Drahtkörben allgemein bekannt ist, wird sie nicht näher erläutert. Die Seitenwände 2 bis 4 sind am unteren Rand in der beschriebenen Weise mit dem bodenseitigen Drahtgitter 1 und am oberen Rand mit dem deckelseitigen Drahtgitter 6 miteinander verbunden.

Mit Abstand zu den Seitenwänden 4 befindet sich innerhalb des Drahtkorbes jeweils ein Trenngitter 7, das ebenfalls als Drahtgitter mit senkrecht einander kreuzenden Gitterstäben ausgebildet ist. In Fig. 1 ist nur das benachbart zum Drahtgitter 4 liegende Trenngitter 7 dargestellt. Vorteilhaft haben das Trenngitter 7 und das zugehörige Seitengitter 4 gleich große Maschenöffnungen. Im Unterschied zu den Seitengittern 4 sind die freien Enden der Gitterstäbe des Trenngitters 7 nicht zu Laschen gebogen. Die Verbindung der Trenngitter 7 zu den seitlichen Drahtgittern 4 erfolgt über hakenförmige Distanzhalter 8 (Fig. 1 und 2), die durch Gitterstäbe gebildet sind, deren beide Enden zu Haken 9, 10 gebogen sind. Wie aus Fig. 2 hervorgeht, werden die Distanzhalter 8 mit den Haken 9, 10 in die entsprechenden Gitterstäbe der Seitengitter 4 und der Trenngitter 7 eingehängt. Die Distanzhalter 8 sind über die Fläche der Seitengitter 4 und der Trenngitter 7 verteilt angeordnet. Die Trenngitter 7 begrenzen einen innerhalb des Drahtkorbes liegenden Aufnahmeraum 11, der unten durch das bodenseitige Drahtgitter 1, nach oben durch das deckelseitige Drahtgitter 6 und an seiner Stirnseite durch die Drahtgitter 2, 3 begrenzt ist. Die Trenngitter 7 erstrecken sich zwischen dem bodenseitigen und dem deckelseitigen Drahtgitter 1, 6 sowie zwischen den einander gegenüberliegenden Drahtgittern 2, 3. Durch die Trenngitter 7 wird der Innenraum des Drahtkorbes in drei Kammern unterteilt, nämlich die Kammern 12, 13 sowie die zwischen ihnen liegende Kammer 11, die den Aufnahmeraum bildet. Im Ausführungsbeispiel sind die Kammern 12, 13 vorteilhaft gleich groß und größer als die mittlere Kammer 11. Je nach den Anforderungen können die Kammern 11 bis 13 auch andere Größe haben.

Die äußeren Kammern 12, 13 nehmen Füllgut auf, das beispielsweise aus Steinen besteht. Sie können unterschiedlichster Art und Größe sein, insbesondere im Hinblick auf ein gewünschtes Aussehen der zu errichtenden Lärmschutzwand ausgewählt werden. Anstelle der Steine kann in die Kammern 12, 13 beispielsweise auch Erde oder eine Mischung aus Steinen und Erde eingebracht werden. Dadurch kann die aus den Drahtkörben zu errichtende Lärmschutzwand optisch an die vorhandene Umgebung optimal angepaßt werden.

Der Aufnahmeraum 11 enthält das zur Schalldämmung vorgesehene Material, das in Richtung auf die Seitenwände 4 durch die in den Kammern 12, 13 befindliche Schüttung verdeckt ist. Für die Schalldämmung wird Sand 14 verwendet, der sich in einem Sack 15 befindet. Er ist vorteilhaft aus Vlies hergestellt. Er ist so groß, daß er, wenn er mit Sand gefüllt ist, den Aufnahmeraum 11 vollständig ausfüllt. Die Trenngitter 7 stabilisieren den Sack 15 an seinen einander gegenüberliegenden Längsseiten. An den anderen Seiten wird der Sack 15 durch einen Teil der Drahtgitter 1 bis 3 und 6 abgestützt.

Der Sack 15 ist vollständig geschlossen. Die Distanzhalter 8 beschädigen den Sack 15 nicht, da die Enden der Distanzhalter zur Bildung der Haken 9, 10 abgerundet sind.

Die Trenngitter 7 ragen mit den freien Enden ihrer Längs- und Querdrähte in die Drahtgitter 1 bis 3 und 6. Eine gesonderte Befestigung der Trenngitter 7 mit diesen Drahtgittern 1 bis 3 und 6 ist nicht erforderlich.

Wie sich aus Fig. 3 ergibt, sind benachbarte Drahtkörbe so miteinander verbunden, daß sie eine gemeinsame Seitenwand 2 bzw. 3 haben. Dadurch ist im Stoßbereich der benachbarten Drahtkörbe nur ein trennendes Drahtgitter vorhanden. Die beiden Drahtkörbe 16, 17 haben jeweils einen mit dem Sand 14 gefüllten Sack 15. Wie sich aus Fig. 4 ergibt, stehen die Säcke 15 mit Ausbauchungen 23 über die Maschenöffnungen 18 des Drahtgitters 2 bzw. 3 vor. Die Maschenöffnungen 18 werden durch die Quer- und die Längsdrähte 19, 20 des Drahtgitters 2 bzw. 3 gebildet. Ist nur der eine Drahtkorb 16 mit dem Sack 15 versehen, dann ragt er infolge seiner Flexibilität durch die Maschenöffnungen 18. Da auch der Sack 15 mit den durch die Maschenöffnungen 18 ragenden Ausbauchungen 23 versehen ist, liegen benachbarte Säcke 15 über ihre Höhe und Breite flächig aneinander an. Dadurch werden zwischen benachbarten Säcken 15 keine Lücken gebildet, die die Schalldämmung beeinträchtigen würden.

Die Fig. 1 bis 4 zeigen die sogenannte monolithische Bauweise, bei der an den Stoßstellen benachbarter Säcke 15 bzw. Drahtkörbe 16, 17 nur eine Zwischenwand 2 oder 3 vorgesehen ist. Für die nebeneinander liegenden Drahtkörbe 16, 17 kann ein durchgehendes Bodengitter 1 und ein durchgehendes Deckelgitter 6 verwendet werden.

Bei der Herstellung der Lärmschutzwand werden zunächst die beiden äußeren Kammern 12, 13 mit Steinen, Erde und dergleichen gefüllt. Die Kammern 12, 13 bleiben durch die Distanzhalter 8 formstabil. Dann wird in den Aufnahmeraum 11 der Sack 15 eingelegt, der nunmehr mit Sand gefüllt wird. An den Stirnseiten des Sackes 15 entstehen in der beschriebenen Weise zwischen den Gitterstäben 19, 20 der Trennwand 2 oder 3 die Ausbauchungen 23, die sich bis in den jeweils benachbarten Korb 16, 17 ausdehnen. Der Sack 15 des jeweils benachbarten Drahtkorbes legt sich mit seinen Ausbauchungen an die Ausbauchungen des Sackes 15 des anderen Drahtkorbes an, wodurch die durch die Querdrähte verursachten Lücken geschlossen werden. Auf diese Weise werden einwandfrei geschlossene Fugen zwischen den aneinanderstoßenden Säcken 15 gebildet, so daß sich keine Schalldämmverluste ergeben.

Mit der beschriebenen Ausbildung kann ein statisch stabiles Bauwerk erstellt werden. Bauhöhen, wie sie für Lärmschutzwände üblich sind, können damit problemlos realisiert werden. Dabei läßt sich der Drahtkorb einfach und preiswert fertigen und errichten. Es werden für ihn nur die Drahtgitter 1 bis 4, 6 sowie der Sack 15 verwendet. Sand als Absorbermaterial zum Einfüllen in den Sack 15 steht überall zur Verfügung. Der Sack 15 kann beispielhaft eine Breite von nur 20 cm aufweisen, um Schalldämmwerte von 25 dB(A) zu gewährleisten.

Die Fig. 5 und 6 zeigen, daß eine Lärmschutzwand auch durch voneinander getrennte Drahtkörbe 21, 22 errichtet werden kann. In diesem Falle befinden sich an den Stoßbereichen benachbarter Drahtkörbe 21, 22 zwei endseitige Drahtgitter 2, 3, durch deren Maschenöffnungen der gefüllte Sack 15 ausbaucht. Die Ausbauchungen 23 sind in Fig. 5 schematisch dargestellt. Werden die Drahtkörbe 21, 22 zusammengestellt, würden zwischen den Ausbauchungen 23 Hohlräume verbleiben, wodurch die Schalldämmwirkung nur begrenzt wäre. Um dies zu vermeiden, ist es möglich, benachbarte Drahtkörbe 21, 22 in Höhenrichtung versetzt zueinander anzuordnen, so daß die Ausbauchungen 23 des einen Drahtkorbes 21 zwischen benachbarte Ausbauchungen des anderen Drahtkorbes 22 eingreifen. Dann würde sich über die Höhe der Drahtkörbe 21, 22 eine geschlossene Fuge im Bereich der gefüllten Säcke 15 ergeben.

Vorteilhaft ist es jedoch, im Bereich der gefüllten Säcke 15 der Drahtkörbe 21, 22 eine Zwischenlage 24 vorzusehen, die die Lücke zwischen den aneinanderstoßenden Säcken 15 in der Einbaulage schließt. Die Zwischenlage 24 besteht vorteilhaft aus einem schlauchförmigen Sack 25, der mit Sand 26 gefüllt ist. Seine Höhe und vorzugsweise auch seine Breite entspricht der Höhe und Breite der Säcke 15 in den Drahtkörben 21, 22. Werden die benachbarten Drahtkörbe 21, 22 dicht aneinandergesetzt, dann wird der Sand 26 im Sack 25 so verdrängt, daß die Zwischenräume zwischen den Ausbauchungen 23 der Drahtkörbe 21, 22 ausgefüllt werden (Fig. 6). Auf diese Weise wird über die Höhe und Breite der Säcke 15 in den Drahtkörben 21, 22 eine einwandfrei geschlossene Fuge gebildet. Der Sack 25 ist so flexibel ausgebildet, daß er die Zwischenräume zwischen den Ausbauchungen 23 der Drahtkörbe 21, 22 ausfüllen kann. Es ist beispielsweise auch möglich, den Sack 25 mit Einschnürungen zu versehen, wobei zwischen den Einschnürungen Ausbauchungen gebildet werden, die in den Zwischenräumen zwischen den Ausbauchungen 23 der Drahtkörbe 21, 22 liegen (Fig. 6). Die schlauchförmigen Säcke 25 müssen nicht gesondert an den Drahtkörben 21, 22 befestigt werden, sondern können lose zwischen sie eingelegt werden. Werden die Drahtkörbe 21, 22 fest gegeneinander gedrückt, wird die Zwischenlage 24 in der beschriebenen Weise verformt und dadurch zwischen den Drahtkörben gehalten.

Der Drahtkorb gemäß den Fig. 7 und 8 ist gleich ausgebildet wie der Drahtkorb nach Fig. 1. Jedoch sind an den jeweils äußeren Eckbereichen der nebeneinander liegenden Kammern 12 und 13 jeweils schräg, vorzugsweise unter einem Winkel von etwa 45° zur Längsachse des Drahtkorbes verlaufende zusätzliche Distanzhalter 8 vorgesehen. Im Ausführungsbeispiel sind in jedem Eckbereich jeweils zwei mit Abstand übereinander liegende, vorzugsweise gleich ausgebildete Distanzhalter 8 vorhanden, von denen in Fig. 7 jeweils nur der obere Distanzhalter dargestellt ist. Selbstverständlich können auch nur ein oder mehrere über- und/oder nebeneinander und unterschiedlich lange Distanzhalter vorhanden sein. Mit ihren Hakenenden 9 und 10 sind die Distanzhalter 8 in eine Seitenwand 4 und das stirnseitige Drahtgitter 2 bzw. 3 eingehängt. Vorteilhaft erstrecken sich die Distanzhalter 8 von den Seitenwänden 4 aus bis nahe an die Trennwände 7 der Kammern 12, 13, zwischen denen der Aufnahmeraum 11 für den Sack 15 vorgesehen ist.

Gemäß Fig. 7 sind die Distanzhalter 8 unmittelbar im Bereich der Trennwand 7 und gemäß Fig. 8 mit geringem Abstand von den Trenngittern in vertikal verlaufende Gitterstäbe der stirnseitigen Gitter 2, 3 eingehängt.

Zwischen den voneinander abgewandten Seitenwänden 4 der Kammern 12 und 13 sind weitere Distanzhalter 8' vorgesehen, die sich über die ganze Breite des Drahtkorbes erstrecken und mit ihren Hakenenden 9' und 10' jeweils in eine der Seitenwände 4 eingehängt sind. Die so angeordneten Distanzhalter 8' durchqueren den Aufnahmeraum 11 quer, vorzugsweise senkrecht zu dessen Längserstreckung. Die Distanzhalter 8' sind bis auf ihre größere Länge gleich ausgebildet wie die Distanzhalter 8. Bei der Ausführungsform gemäß Fig. 8 sind sechs Distanzhalter 8' vorgesehen, von denen jeweils zwei mit Abstand übereinander und drei dieser Distanzhalterpaare mit Abstand nebeneinander liegen. Auf den Distanzhaltern 8' sind im Bereich der Kammern 12 und 13 Distanzrohre 28 angeordnet. Sie erstrecken sich jeweils von der einen Seitenwand 4 des Drahtkorbes bis zur gegenüberliegenden Trennwand 7. Die Distanzhalter 8' sind vorteilhaft in gleichem Abstand voneinander und vom Boden 1 und dem oberen Drahtgitter 6 angeordnet, wie die Distanzhalter 8 nach Fig. 2. Selbstverständlich können die Zahl und die Anordnung der Distanzhalter 8' hiervon abweichen.

Auf jedem Distanzhalter 8' sind jeweils zwei im Bereich der Kammern 12 und 13 liegende Distanzrohre 28 vorgesehen. Jedes Distanzrohr 28 hat eine Länge, die der Breite der Kammern 12 und 13 entspricht. Die Distanzrohre 28 gewährleisten, daß der Aufnahmeraum 11 mit dem darin befindlichen Sack 15 (in Fig. 9 in unbefülltem Zustand dargestellt) bereits mit dem Sand gefüllt werden kann, bevor die Kammern 12 und 13 mit Steinen oder dergleichen befüllt werden, ohne daß hierbei die Trennwände 7 übermäßig verformt werden. Die Distanzrohre 28 stützen den Sandkern ab, so daß er zuerst in den Drahtkorb eingebracht werden kann. Durch die Befüllung der im Aufnahmeraum 11 befindlichen Säcke 15 vor der Befüllung der Kammern 12, 13 werden auch eine optimale Verdichtung und ein optimaler Schallschutz sowie eine hohe Stabilität des Zwischenraumes gewährleistet.

Wie insbesondere die Figuren 9 und 11 zeigen, haben die vorzugsweise gleich ausgebildeten Distanzrohre 28 einen Durchmesser, der zumindest geringfügig größer ist als die größte Breitenerstreckung der Hakenenden 9' und 10' der Distanzhalter 8'. Außerdem ist der Durchmesser der Distanzrohre 28 um ein Vielfaches größer als der Durchmesser der Drähte 5, aber kleiner als die lichte Weite der Maschenöffnungen 18 der Drahtgitter 4 und 7. Das eine Rohrende 29 des Distanzrohres 28 weist diametral einander gegenüberliegende randoffene Aussparungen 33, 33' auf (Fig. 10, 11), deren Boden 34, 34' relativ weit gegenüber der Stirnseite 30 des Distanzrohres 28 zurückversetzt ist. Bei montiertem Distanzrohr 28 liegt in den Aussparungen 33, 33' jeweils einer der horizontalen Drähte der Seiten- bzw. Trennwand 4, 7 (Fig. 9). Das eine Rohrende 29 ragt dabei über die Seitenwand 4.

In ihrem überstehenden Endabschnitt weist das Rohrende 29 miteinander fluchtende Durchstecköffnungen 31, 31' auf, die in einem Winkelabstand von 90° zu den Aussparungen 33, 33' liegen. Zur Befestigung der Distanzrohre 28 an den Trennwänden 7 wird durch die Durchstecköffnungen 31, 31' ein Stift 32 gesteckt, dessen freies Ende über die Durchstecköffnungen 31' ragt (Fig. 10). Mit einem Kopf 32' liegt der Stift 32 an der Außenseite des Distanzrohres 28 an. Die Öffnungen 31, 31' liegen unmittelbar benachbart zur Stirnseite 30 des Rohrendes 29.

Um die Distanzhalter 8' mit den Distanzrohren 28 in den Drahtkörben zu montieren, wird zunächst auf den in Einschubrichtung rückwärtigen Teil des Distanzhalters 8' eines der Distanzrohre 28 geschoben. Es wird so auf den Distanzhalter 8' aufgesetzt, daß sein die Aussparungen 33, 33' aufweisendes Ende 29 in Steckrichtung nach vorn weist. Danach wird der Distanzhalter 8' mit seinem vorderen Hakenende 10' durch eine Maschenöffnung in der Seitenwand 4, zum Beispiel der Kammer 12, und weiter durch eine mit dieser fluchtenden Maschenöffnung der Trennwand 7 geschoben. Danach wird der Distanzhalter 8' mit seinem vorderen Hakenende 10' durch (nicht dargestellte) Öffnungen im Sack 15, danach durch eine Maschenöffnung im benachbarten Trenngitter 7 der Kammer 13 und schließlich durch eine mit dieser fluchtenden Maschenöffnung in deren Seitenwand 4 geschoben. Danach wird der Distanzhalter 8' so im Korb ausgerichtet, daß sein rückwärtiges Hakenende 9' in einen benachbarten Querdraht der Seitenwand 4 der Kammer 12 eingehängt werden kann. Dabei befindet sich das Distanzrohr 28 in der Kammer 12 zwischen den einander benachbarten Seiten- und Trennwänden 4 und 7. In dieser Lage liegt das Distanzrohr 28 mit seinem anderen Rohrende 35 am Gitter 4 innenseitig an, während sein Ende 29 so ausgerichtet werden muß, daß ein Gitterstab der Trennwand 7 in die Aussparungen 33, 33' zu liegen kommt. Danach kann das Distanzrohr 28 am Trenngitter 7 arretiert werden, wozu der Stift 32 von oben durch die Öffnungen 31, 31' des Rohrendes 29 gesteckt wird. Anschließend wird von der Seitenwand 4 der Kammer 13 aus durch die Maschenöffnung, durch die der Distanzhalter 8' mit seinem Hakenende 10' ragt, das andere Distanzrohr 28 über das Hakenende 10' geschoben und so ausgerichtet, daß einer der Gitterstäbe der Trennwand 7 der Kammer 13 in die Aussparungen 33, 33' zu liegen kommt. Das andere Ende 35 des Distanzrohrs 28 liegt von innen an der Seitenwand 4 der Kammer 13 an. Danach kann auch dieses Distanzrohr 28 mit dem Stift 32 gesichert werden. Nun muß nur noch das andere Hakenende 10' des Distanzhalters 8' in den benachbarten Querdraht der Seitenwand 4 eingehängt werden, um eine einwandfreie Befestigung des Distanzhalters 8' im Drahtkorb zu gewährleisten. Entsprechend werden auch alle anderen Distanzhalter 8' mit ihren Distanzrohren 28 an den Drahtkorbwänden 4, 7 montiert.

Die montierten Stifte 32 liegen innerhalb des Aufnahmeraumes 11. Wie sich aus Fig. 9 ergibt, liegen die Stifte 32 und der Boden 34, 34' der Aussparungen 30, 30' auf verschiedenen Seiten des die Aussparungen durchquerenden Gitterstabes. Dadurch ist zuverlässig sichergestellt, daß die Distanzrohre 28 in den Kammern 12, 13 lagegesichert sind. Der Distanzhalter 8' läßt sich mit seinen Hakenenden 9', 10' durch elastisches Biegen der Seitenwände 4 einfach einhängen.

Die beschriebene Anordnung und Ausbildung der Distanzhalter 8, 8' der Distanzrohre 28 gewährleisten eine hohe Formsteifigkeit der Kammern 12 und 13 und des Aufnahmeraumes 11, so daß diese beim Befüllen und während des Gebrauchs des Drahtkorbes nicht übermäßig verformt werden.

Mit den Distanzrohren 28 ist es sicher möglich, die Trennwände 7 des Aufnahmeraumes 11 gegeneinander abzustützen, so daß der Aufnahmeraum 11 bereits befüllt werden kann, bevor die Kammern 12 und 13 mit Steinen oder dergleichen befüllt werden. Die Distanzrohre 28 verhindern, daß die Trennwände 7 beim Füllen des Sackes 15 mit Sand nach außen ausbauchen. Gleichzeitig stellen die mit ihren Hakenenden 9', 10' in die Seitenwände 4 eingehängten Distanzhalter 8' sicher, daß die Seitenwände 4 durch die Füllung der Kammern 12, 13 nicht oder nur wenig nach außen ausbauchen.

Bei der Montage lassen sich die Hakenenden 9' bzw. 10' der Distanzhalter 8' problemlos durch den Sack 15 schieben. Er kann hierfür kleine Durchstecköffnungen aufweisen. Bei entsprechendem Sackmaterial ist es möglich, daß das Hakenende 9' bzw. 10' beim Montagevorgang die Sackwandung durchbricht.

Die Distanzhalter 8' mit den Distanzrohren 28 werden ebenso wie die Distanzhalter 8 so verteilt im Drahtkorb angeordnet, daß die Seitenwände 4 und die Trennwände 7 optimal gegen Verformung durch die im Aufnahmeraum 11 und in den Kammern 12, 13 befindlichen Materialien abgestützt sind. In den Kammern 12, 13 können zusätzlich auch die Distanzhalter 8 gemäß den Fig. 1 und 2 vorgesehen sein.

Der transportable Drahtkorb gemäß Fig. 12 unterscheidet sich von den zuvor beschriebenen Drahtkörben nur dadurch, daß seine stirnseitigen Drahtgitter 2 und 3 jeweils mit unterschiedlich großen Abständen von den Seitengittern 4 des Drahtkorbes eine nach innen zurückversetzte Einbuchtung 36, 37 aufweisen. Sie haben etwa u-förmigen Querschnitt mit stumpfwinklig nach außen ragenden Schenkeln bzw. Abkantungen 40, 40' und 41, 41' sowie einem Boden bzw. Gitterabschnitt 38, 39, der parallel zu den seitlichen Gitterabschnitten 2', 2" und 3', 3" der Stirnwände 2, 3 verläuft. Die Breite der Bodenabschnitte 38, 39 entspricht der Breite des Aufnahmeraumes 11, der zwisch-en einer schmaleren und eine breiteren Kammer 12, 13 vorgesehen ist. Die Abkantungen 40, 40' und 41, 41' verbinden die Trennwände 7 zwischen den Kammern 12,13 und dem Aufnahmeraum 11 mit den seitlichen Wandabschnitten 2', 2" und 3', 3". Die Breite der Kammer 13 entspricht etwa der Breite des Aufnahmeraumes 11 zuzüglich der Breite der Kammer 12, so daß die Trennwand 7 zwischen dem Aufnahmeraum 11 und der Kammer 13 etwa in halber Breite des Drahtkorbes verläuft.

Die Einbuchtungen 36, 37 werden dadurch gebildet, daß die horizontalen Querdrähte der Drahtgitter 2, 3 in diesem Bereich entsprechend gebogen sind. Die Querdrähte können über die Höhe des Drahtkorbes in ungleichen Abständen angeordnet sein, wie Fig. 12 zeigt. Es ist auch möglich, daß die Querdrähte der Drahtgitter 2, 3 über die Drahtkorbhöhe gleichen Anstand voneinander haben. In den Bodenabschnitten 38, 39 sind mehrere Längsdrähte vorgesehen. Die Längsränder der Bodenabschnitte 38, 39 werden jeweils durch einen Längsdraht gebildet. Auch der Übergang von den Schenkeln 40, 40'; 41, 41' zu den Gitterabschnitten 2', 2"; 3', 3" wird jeweils durch einen Längsdraht gebildet. Dadurch sind die jeweiligen Randbereiche ausreichend steif. Die beiden Ausbuchtungen 36, 37 sind vorteilhaft gleich ausgebildet.

Die Lärmschutzwand gemäß Fig. 12 besteht aus mehreren in Reihe nebeneinander angeordneten Drahtkörben gemäß Fig. 12. Die Einbuchtungen 36, 37 einander benachbarter Drahtkörbe bilden vertikal verlaufende Aufnahmekanäle 42 bis 44, in denen jeweils eine Zwischenlage eingesetzt werden kann ähnlich der Ausführungsform nach den Fig. 5 und 6. Die Zwischenlagen werden durch Säcke gebildet, die mit Sand oder einem ähnlichen Füllmaterial zur Abdichtung und Schallisolierung gefüllt werden.

In der Lärmschutzwand liegen die Drahtkörbe mit den seitlichen Gitterabschnitten 2', 2" und 3', 3''' der Drahtgitter 2 bzw. 3 aneinander an, wobei zwischen ihnen die Aufnahmekanäle 42 bis 44 gebildet sind. Die darin angeordneten Sandsäcke ragen ebenso wie die Sandsäcke 15 in den Aufnahmeräumen 11 durch die Gitteröffnungen in den Bodenabschnitten 38, 39. Die Gitteröffnungen haben entsprechend große Querschnitte. Dadurch liegen die gefüllten Sandsäcke 15 in den Aufnahmeräumen 11 und in den Aufnahmekanälen 42 bis 44 über die Höhe der Gitterkörbe lückenlos aneinander an. Die Trennfugen zwischen den gefüllten Sandsäcken werden vollständig verschlossen. Auf diese Weise wird eine einwandfreie Abdichtung der Fugen der Drahtkörbe erreicht. Während bei der Ausführungsform nach Fig. 3 benachbarte Drahtkörbe eine gemeinsame Trennwand 2/3 haben (monolitische Bauweise), werden bei der Lärmschutzwand nach Fig. 13 die Sandkerne benachbarter Drahtkörbe durch zwei Seitengittern 2,3 getrennt. Die Aufnahmekanäle 42 bis 44 stellen außerdem ein Hindernis für den Schall dar, so daß eine noch bessere Schalldämmung erreicht werden kann.

Die Figuren 14 bis 16 zeigen zwei übereinander angeordnete Drahtkörbe, die entsprechend dem Drahtkorb gemäß Fig. 12 ausgebildet sind und von denen der obere Drahtkorb schmaler ist als der darunterliegende Drahtkorb. Beide Drahtkörbe sind gleich lang (Fig. 16). Beim oberen Drahtkorb sind die beiden Kammern 12 und 13 schmaler als die entsprechenden Kammern 12, 13 des darunterliegenden Korbes. Die Aufnahmeräume 11 für die Säcke 15 sind bei beiden Körben gleich breit, so daß die miteinander fluchtenden Einbuchtungen 36, 37 an ihren Stirnseiten 2, 3 über die Höhe der beiden Drahtkörbe einen gemeinsamen über die Höhe der Drahtkörbe einen durchgehenden Kanal bilden.

Es können mehrere solcher Drahtkorbpaare zur Bildung einer längeren Lärmschutzwand nebeneinander gesetzt werden. Dann werden entsprechend der Ausführungsform gemäß Fig. 13 die Aufnahmekanäle gebildet, die in diesem Fall über die Höhe von zwei Drahtkörben verlaufen.

Je nach Höhe der zu errichtenden Lärmschutzwand können auch mehr als zwei Drahtkörbe aufeinander gesetzt werden. Die aufeinander gesetzten Drahtkörbe können auch gleich groß sein. Dann hat die Lärmschutzwand über ihre Höhe konstante Dicke.

Es ist ferner möglich, nebeneinander unterschiedlich breite Drahtkörbe zu setzen. Die Einbuchtungen sind dabei so an den Drahtkörben vorgesehen, daß sie bei aneinander gesetzten Drahtkörben die Aufnahmekanäle bilden.

Bei den dargestellten Ausführungsformen sind die Einbuchtungen 36, 37 außermittig in den stirnseitigen Drahtgittern 2, 3 vorgesehen, so daß die Kammern 12, 13 unterschiedlich groß sind. Die Einbuchtungen 36, 37 können selbstverständlich auch mittig in den Drahtgittern 2, 3 angeordnet sein. In diesem Fall sind die Kammern 12, 13 gleich groß.

## Patentansprüche

1. Drahtkorb mit mindestens einem Boden (1) und Seitenwänden (2 bis 4) und mit mindestens einer schalldämmenden Schicht (14, 15), die benachbart zu mindestens einer Kammer (12, 13) angeordnet ist, **dadurch gekennzeichnet, dass** eine die Schalldämmschicht (14, 15) begrenzende Drahtgitterwand (7) durch mindestens ein in der Kammer (12, 13) angeordnetes Distanzteil (28) abgestützt ist.

2. Drahtkorb nach Anspruch 1,
**dadurch gekennzeichnet, dass** das vorzugsweise an mindestens einer Seitenwand (4) und/oder Trennwand (7) befestigte Distanzteil (28) ein Rohr ist.

3. Drahtkorb nach Anspruch 1 oder 2,
**dadurch gekennzeichnet, dass** das Distanzteil (28) auf einem Distanzhalter (8') angeordnet ist.

4. Drahtkorb nach einem der Ansprüche 1 bis 3,
**dadurch gekennzeichnet, dass** das Distanzteil (28) mit mindestens einem Sicherungsteil (32) an der Seiten- und/oder Trennwand (4, 7) gehalten ist.

5. Drahtkorb nach Anspruch 4,
**dadurch gekennzeichnet, dass** das Sicherungsteil (32) ein Stift ist, der durch miteinander fluchtende Öffnungen (31, 31') eines Rohrendes (29) des Distanzteiles (28) ragt.

6. Drahtkorb nach einem der Ansprüche 1 bis 5,
**dadurch gekennzeichnet, dass** das Distanzteil (28) an dem einen Rohrende (29) diametral einander gegenüberliegende randoffene Aussparungen (33, 33') aufweist, die vorteilhaft im Bereich zwischen den Öffnungen (31, 31') vorgesehen sind.

7. Drahtkorb nach Anspruche 6,
**dadurch gekennzeichnet, dass** bei montiertem Distanzteil (28) ein Gitterstab der angrenzenden Seitenwand und/oder Trennwand (4, 7) in den Aussparungen (33, 33') liegt.

8. Drahtkorb nach Anspruch 6 der 7,
**dadurch gekennzeichnet, dass** die Öffnungen (31, 31') und ein Boden (34, 34') der Aussparungen (33, 33') auf einander gegenüberliegenden Seiten des die Aussparungen durchquerenden Gitterstabes liegen.

9. Drahtkorb nach einem der Ansprüche 6 bis 8,
**dadurch gekennzeichnet, dass** das Distanzteil (28) mit seinem anderen Rohrende (35) in montierter Lage an der gegenüberliegenden Seiten- und/oder Trennwand (4, 7) der Kammer (12, 13) anliegt.

10. Drahtkorb nach einem der Ansprüche 6 bis 9,
**dadurch gekennzeichnet, dass** die Schalldämmschicht (14, 15) zwischen zwei Kammern (12, 13) angeordnet ist, in denen vorteilhaft jeweils mindestens ein weiteres Distanzteil (28) vorgesehen ist.

11. Drahtkorb nach Anspruch 10,
**dadurch gekennzeichnet, dass** in der Kammer (12, 13) mehrere, vorzugsweise mindestens zwei in Höhenrichtung mit Abstand übereinander und/oder in Längsrichtung der Kammern (12, 13) mit Abstand hintereinander angeordnete Distanzteile (28) vorgesehen sind.

12. Drahtkorb nach einem der Ansprüche 1 bis 11,
**dadurch gekennzeichnet, dass** in der einen, vorzugsweise in beiden Kammern (12, 13) mindestens zwei mit Abstand über- und drei solcher übereinander angeordneter Distanzteilpaare (28) nebeneinander angeordnet sind.

13. Drahtkorb nach einem der Ansprüche 1 bis 12,
**dadurch gekennzeichnet, dass** der das Distanzteil (28) tragende Distanzhalter (8') stabartig mit hakenförmigen Enden (9', 10') ausgebildet und vorteilhaft in zwei einander gegenüberliegenden Seitenwänden (4) der beiden Kammern (12, 13) eingehängt ist.

14. Drahtkorb nach einem der Ansprüche 1 bis 13,
**dadurch gekennzeichnet, dass** auf dem Distanzhalter (8') im Bereich jeder Kammer (12, 13) jeweils ein Distanzteil (28) angeordnet ist, und dass vorzugsweise die miteinander fluchtenden Distanzteile (28) an den die Kammern (12, 13) gegen die Schalldämmschicht (14, 15) begrenzenden Trennwänden (7) befestigt sind.

15. Drahtkorb nach einem der Ansprüche 1 bis 14,
**dadurch gekennzeichnet, dass** in mindestens einer, vorzugsweise beiden Kammern (12, 13) zusätzlich zu den die Distanzteile (28) tragenden Distanzhaltern (8') weitere, vorteilhaft schräg zur Längsrichtung der Kammern (12, 13) verlaufende Distanzhalter (8) vorgesehen sind

16. Drahtkorb nach Anspruch 15,
**dadurch gekennzeichnet, daß** die zusätzlichen Distanzhalter (8) mit ihren Hakenenden (9, 10) in die Seitenwand (4) und eine die Seitenwand (4) mit einer Trennwand (7) verbindenden Wand (2, 3) des Drahtkorbes eingehängt sind.

17. Drahtkorb mit einem Boden (1), Seitenwänden (4) und Stirnwänden (2, 3) und mit mindestens einer schalldämmenden Schicht (14, 15), insbesondere nach einem der Ansprüche 1 bis 16,
**dadurch gekennzeichnet, dass** mindestens die eine Stirnwand (2; 3) wenigstens eine Einbuchtung (36, 37) aufweist.

18. Drahtkorb nach Anspruch 17,
**dadurch gekennzeichnet, dass** sich die Einbuchtung (37, 38) in Höhenrichtung, vorzugsweise über die ganze Höhe der Stirnwand (2, 3) erstreckt.

19. Drahtkorb nach Anspruch 17 oder 18,
**dadurch gekennzeichnet, dass** beide Stirnwände (2, 3) jeweils wenigstens eine Einbuchtung (36 und 37) aufweisen, die vorteilhaft etwa u-förmigen Querschnitt hat, derart, dass sein Quersteg einen Wandabschnitt (38, 39) bildet, der in das Korbinnere zurückversetzt ist und die Schenkel des U-Querschnittes Abkantungen (40, 40'; 41, 41') bilden, die an die seitlichen Gitterabschnitte (2', 2", 3', 3") anschließen.

20. Drahtkorb nach Anspruch 19,
**dadurch gekennzeichnet, dass** die vorzugsweise stumpfwinklig zum Wandabschnitt (38, 39) der Einbuchtung (36, 37) verlaufenden Abkantungen (40, 40'; 41, 41') wischen den Trennwänden (7) des Aufnahmeraumes (11) und den seitlichen Gitterabschnitten (2', 2"; 3', 3") der Stirnwände (2, 3) verlaufen.

21. Drahtkorb nach einem der Ansprüche 17 bis 20,
**dadurch gekennzeichnet, dass** die Wandabschnitte (38, 39) der Einbuchtungen (36, 37) Stirnwandabschnitte des Aufnahmeraumes (11) bilden, und dass vorteilhaft der Aufnahmeraum (11) und/oder die Einbuchtungen (36, 37) außermittig zum Drahtkorb liegen.

22. Drahtkorb nach einem der Ansprüche 17 bis 21,
**dadurch gekennzeichnet, dass** die eine Trennwand (7) zwischen dem Aufnahmeraum (11) und der einen Kammer (13) etwa in halber Breite des Drahtkorbes liegt, und dass vorteilhaft die andere Kammer (12) kleiner ist als eine Kammer (13) und größer als der Aufnahmeraum (11).

23. Lärmschutzwand, erstellt aus Drahtkörben nach einem der Ansprüche 17 bis 22,
**dadurch gekennzeichnet, dass** die einzelnen Drahtkörbe so nebeneinander und/oder übereinander gesetzt sind, dass zwischen den nebeneinander liegenden Aufnahmeräumen (11) jeweils ein durch einander gegenüberliegende Einbuchtungen (36, 37) gebildeter Aufnahmekanal (42 bis 44) vorgesehen ist.

24. Lärmschutzwand nach Anspruch 23,
**dadurch gekennzeichnet, dass** der Aufnahmekanal (42 bis 44) etwa trapezförmigen Querschnitt aufweist, und dass vorteilhaft in den Aufnahmekanälen (42 bis 44) als flexible Behältnisse Säcke angeordnet sind, die mit Schüttgut, vorzugsweise Sand, befüllbar sind.

## Claims

1. Gabion with at least one bottom (1) and side walls (2 to 4) and with at least one soundabsorbing layer (14, 15), arranged adjacent to at least one chamber (12, 13)
**characterised in that** a wire grid wall (7), bordering the sound-absorbing layer (14, 15) is supported by at least one spacer (28), positioned in the chamber (12, 13).

2. Gabion according to claim 1,
**characterised in that** the spacer (28), preferably fixed to at least one side wall (4) and/or separation wall (7), is a tube (28).

3. Gabion according to claim 1 or 2,
**characterised in that** the spacer (28) is positioned on a distance holder (8').

4. Gabion according to one of the claims 1 to 3,
**characterised in that** the spacer (28) is held by at least one securing piece (32) at the side- and/or separation wall (4, 7).

5. Gabion according to claim 4,
**characterised in that** the securing piece (32) is a pin, projecting through openings (31, 31'), aligned with each other, of the end of a tube (29) of the spacer (28).

6. Gabion according to one of the claims 1 to 5,
**characterised in that** the spacer (28) on one end of the tube (29) comprises recesses (33, 33'), which open to the outer-edge and are diametrically opposed to one another, and which are provided advantageously in the area between the openings (31, 31').

7. Gabion according to claim 6,
**characterised in that**, when the spacer (28) is mounted, a lattice bar of the adjacent side wall and/or separation wall (4, 7) lies in the recesses (33, 33').

8. Gabion according to claim 6 or 7,
**characterised in that** the openings (31, 31') and a bottom (34, 34') of the recesses (33, 33') lay on sides of the lattice bar, opposing each other, which traverses the recesses.

9. Gabion according to one of the claims 6 to 8,
**characterised in that** the spacer (28) with its other tube end (35) in mounted position abuts on the opposite side- and/or separation wall (4, 7) of the chamber (12, 13).

10. Gabion according to one of the claims 6 to 9,
**characterised in that** the sound-absorbing layer (14, 15) is arranged between two chambers (12, 13), in which, advantageously at least a further spacer (28) is provided, respectively.

11. Gabion according to claim 10,
**characterised in that** in the chamber (12, 13) several, preferably at least two spacers (28) are provided, positioned in vertical direction at a distance, one above the other and/or in the longitudinal direction of the chambers (12, 13) at a distance one behind the other.

12. Gabion according to one of the claims 1 to 11,
**characterised in that** in one chamber, preferably in both chambers (12; 13) at least two pairs of spacers (28) are placed at a distance one above the other and three of those spacers (28) are disposed juxtaposed.

13. Gabion according to one of the claims 1 to 12,
**characterised in that** the distance holder (8'), supporting the spacer (28) is shaped like a bar with hook-shaped ends (9', 10') and is advantageously hung into two side walls (4), opposing each other, of both chambers (12, 13).

14. Gabion according to one of the claims 1 to 13,
**characterised in that** a spacer (28) is placed on the distance holder (8') in the area of each chamber (12, 13), respectively, and that preferably the spacers (28) aligned with one another are fixed at the separating walls (7), which border the chambers (12, 13) from the sound absorbing layer (14, 15).

15. Gabion according to one of the claims 1 to 14,
**characterised in that** in at least one, preferably both chambers (12, 13) are provided, in addition to the distance holders (8'), which support the spacers (28) further distance holders (8), which advantageously run at an angle to the longitudinal direction of the chambers (12, 13).

16. Gabion according to claim 15,
**characterised in that** the additional distance holders (8) with their hooked ends (9, 10) are hung into the side wall (4) and into a wall (2, 3) of the gabion, connecting the side wall (4) with a separation wall (7).

17. Gabion with a bottom (1), side walls (4) and end walls (2, 3) and with at least one soundabsorbing layer (14, 15), particularly according to one of the claims 1 to 16,
**characterised in that** at least one end wall (2; 3) comprises at least one indentation (36, 37).

18. Gabion according to claim 17,
**characterised in that** the indentation (37, 38) extends in height-wise direction preferably over the total height of the end wall (2, 3).

19. Gabion according to claim 17 or 18,
**characterised in that** both end walls (2, 3) comprise respectively at least one indentation (36 and 37) advantageously having a cross section approximately U-shaped, **in that** its crossbar forms a wall section (38, 39), which is positioned back into the interior of gabion and that the sides of the U-cross section form bended parts (40, 40'; 41, 41'), which adjoin the lateral sections of the grid (2', 2", 3', 3").

20. Gabion according to claim 19,
**characterised in that** the bended parts (40, 40'; 41, 41'), running preferably at an obtuse angle to the wall section (38, 39) of the indentation (36, 37) run between the separation walls (7) of the reception space (11) and the lateral sections of the grid (2', 2"; 3', 3") of the end walls (2, 3).

21. Gabion according to one of the claims 17 to 20,
**characterised in that** the wall sections (38, 39) of the indentations (36, 37) form sections of the end walls of the reception space (11) and that advantageously the reception space (11) and/or the indentations (36, 37) are positioned eccentrically to the gabion.

22. Gabion according to one of the claims 17 to 21,
**characterised in that** the one separation wall (7) is positioned between the reception space (11) and the one chamber (13), at approximately half the width of the gabion, and that, advantageously, the other chamber (12) is smaller than a chamber (13) and larger than the reception space (11).

23. Noise protection wall, made of gabions according to one of the claims 17 to 22,
**characterised in that** the individual gabions are placed juxtaposed to each other and/or one above the other, so that between the reception spaces (11), juxtaposed to each other is provided respectively a reception channel (42 to 44), formed by indentations (36, 37), opposing each other.

24. Noise protection wall according to claim 23,
**characterised in that** the reception channel (42 to 44) has an approximately trapezoidal cross section form and that avantageously in the reception channels (42 to 44), bags are arranged as flexible receptacles, which can be filled with bulk material, preferably sand.

## Revendications

1. Gabion avec au moins un fond (1) et des parois latérales (2 à 4) et avec au moins une couche (14, 15) amortissant le bruit, aménagée de façon avoisinante à au moins un logement (12, 13),
**caractérisé en ce** q'une paroi de treillis (7), limitant la couche (14, 15) amortissant le bruit est supportée par au moins une pièce d'espacement (28), disposée dans le logement (12, 13).

2. Gabion selon revendication 1,
**caractérisé en ce que** la pièce d'espacement (28), fixée de préférence à au moins une paroi latérale (4) et/ou de séparation (7), est un tube.

3. Gabion selon revendication 1 ou 2,
**caractérisé en ce que** la pièce d'espacement (28) est disposée sur un support de distance (8').

4. Gabion selon une quelconque des revendications 1 à 3,
**caractérisé en ce que** la pièce d'espacement (28) est tenue par au moins une pièce de sécurité (32) à la paroi latérale et/ou de séparation (4, 7).

5. Gabion selon revendication 4,
**caractérisé en ce que** la pièce de sécurité (32) est un goujon, passant par des ouvertures (31, 31') alignées l'une par rapport à l'autre, d'une extrémité de tube (29) de la pièce d'espacement (28).

6. Gabion selon une quelconque des revendications 1 à 5,
**caractérisé en ce que** la pièce d'espacement (28) comprend à l'une extrémité de tube (29) des encoches (33, 33') ouvertes vers le bord, diamétralement opposées l'une à l'autre, lesquelles sont prévues avantageusement dans la zone entre les ouvertures (31, 31').

7. Gabion selon revendication 6,
**caractérisé en ce** quand la pièce d'espacement (28) est montée, une barre de treillis de la paroi latérale avoisinante et/ou de séparation (4, 7) est placée dans les encoches (33, 33').

8. Gabion selon revendication 6 ou 7,
**caractérisé en ce que** les ouvertures (31, 31') et un fond (34, 34') des encoches (33, 33') sont placés sur des côtés opposés l'un par rapport à l'autre de la barre de treillis traversant les encoches.

9. Gabion selon revendication 6 à 8,
**caractérisé en ce que** la pièce d'espacement (28) est, quand elle est montée, en contact par son autre extrémité de tube (35) avec le côté opposé de la paroi latérale et/ou de séparation (4, 7) du logement(12, 13).

10. Gabion selon une quelconque des revendications 6 à 9,
**caractérisé en ce que** la couche (14, 15) amortissant le bruit est aménagée entre deux logements (12, 13) dans lesquels respectivement au moins une pièce d'espacement (28) supplémentaire est avantageusement prévue.

11. Gabion selon revendication 10,
**caractérisé en ce que** dans le logement (12, 13) sont prévues plusieurs pièces d'espacement (28) préférentiellement au moins deux, superposées à distance en direction de la hauteur et/ou en direction de la longueur des logements (12, 13) et disposées à distance l'une derrière l'autre.

12. Gabion selon une quelconque des revendications 1 à 11,
**caractérisé en ce que** dans un, préférentiellement dans les deux logements (12, 13) sont superposés à distance au moins deux couples de pièces d'espacement (28) et trois desquels sont juxtaposés.

13. Gabion selon une quelconque des revendications 1 à 12,
**caractérisé en ce que** le stabilisateur de distance (8') portant la pièce d'espacement (28), est construit en forme de barre au avec des extrémités en forme de crochet (9', 10') et est accroché avantageusement dans deux parois latérales (4) opposées des deux logements (12, 13).

14. Gabion selon une quelconque des revendications 1 à13,
**caractérisé en ce que** sur le stabilisateur de distance (8') dans la zone de chaque logement (12, 13) est respectivement disposée une pièce d'espacement (28) et que préférentiellement les pièces d'espacement (28), alignées l'une à l'autre sont fixées dans les parois de séparation (7) limitant les logements (12, 13) contre la couche (14, 15) amortissant le bruit.

15. Gabion selon une quelconque des revendications 1 à 14,
**caractérisé en ce que** dans au moins un, préférentiellement dans les deux logements (12, 13), additionnellement aux stabilisateurs de distance (8') portant les pièces d'espacement (28), des stabilisateurs de distance (8) supplémentaires sont prévus, se déroulant avantageusement en oblique par rapport à la direction longitudinale des logements (12, 13).

16. Gabion selon revendication 15,
**caractérisé en ce que** les stabilisateurs de distance (8) additionnels sont accrochés par leurs extrémités en crochet (9, 10) dans la paroi latérale (4) et dans une paroi (2, 3) du gabion connectant la paroi latérale (4) avec une paroi de séparation (7).

17. Gabion avec un fond (1), des parois latérales (4) et des parois frontales (2, 3) et avec au moins une couche (14, 15) amortissant le bruit, en particulier selon une des revendications 1 à 16,
**caractérisé en ce qu'** au moins une paroi frontale (2, 3) comprend au moins une anfractuosité (36, 37).

18. Gabion selon revendication 17,
**caractérisé en ce que** l'anfractuosité (37, 38) s'étend en direction de la hauteur, préférentiellement sur toute la hauteur de la paroi frontale (2, 3).

19. Gabion selon revendication 17 ou 18,
**caractérisé en ce que** les deux parois frontales (2, 3) comprennent respectivement au moins une anfractuosité (36 et 37), comprenant avantageusement à peu près une coupe en forme d'U, de façon à ce que son traverse forme une section de paroi (38, 39), enfoncée dans l'intérieur du gabion et que les branches de la coupe en U forment des profils chanfreinés (40, 40'; 41, 41'), se rattachant aux sections de treillis latérales (2', 2" ; 3', 3").

20. Gabion selon revendication 19,
**caractérisé en ce que** les profils chanfreinés (40, 40'; 41, 41'), se déroulant préférentiellement à angle obtus par rapport à la section de paroi (38, 39) de l'anfractuosités (36, 37) se déroulent entre les parois de séparation (7) de l'espace de réception (11) et les sections de treillis (2', 2"; 3', 3") latérales des parois frontales (2, 3).

21. Gabion selon une quelconque des revendications 17 à 20.
**caractérisé en ce que** les sections de paroi (38, 39) des anfractuosités (36, 37) forment des sections de paroi frontale de l'espace de réception (11), et que, avantageusement, l'espace de réception (11) et/ou les anfractuosités (36, 37) sont excentrées par rapport au gabion.

22. Gabion selon une quelconque des revendications 17 à 21,
**caractérisé en ce qu'**une paroi de séparation (7) entre l'espace de réception (11) et un logement (13) est placée environ à la moitié de la largeur du gabion et qu' avantageusement l'autre logement (12) est plus petit qu'un logement (13) et plus grand que l'espace de réception (11).

23. Mur antibruit, construit en gabions selon une des revendications 17 à 22,
**caractérisé en ce que** les gabions individuels mis ainsi l'un à coté de l'autre et/ou l'un au-dessus de l'autre, de façon à ce qu' entre les espaces de réception (11) juxtaposés est prévu un canal de réception (42 à 44), respectivement formé par des anfractuosités (36, 37) opposées l'une à l'autre.

24. Mur antibruit selon revendication 23,
**caractérisé en ce que** le canal de réception (42 à 44) comprend une coupe transversale à peu près trapézoïdale et qu'avantageusement dans les canaux de réception (42 à 44) sont disposés des sacs comme récipients flexibles, lesquels peuvent être remplis avec des vrac, de préférence du sable.
